# EUROPÄISCHE PATENTSCHRIFT

(11) **EP 3 393 691 B1**
(45) Veröffentlichungstag und Bekanntmachung des Hinweises auf die Patenterteilung: **14.08.2019**
(21) Anmeldenummer: 16819910.7
(22) Anmeldetag: 21.12.2016
(51) Int. Cl.: B21B 45/08

(54) **VORRICHTUNG ZUM ENTZUNDERN EINES WERKSTÜCKS**
DEVICE FOR DESCALING A WORKPIECE
DISPOSITIF DE DÉCALAMINAGE D'UNE PIÈCE

(30) Priorität: 23.12.2015 DE 102015226658
(43) Veröffentlichungstag der Anmeldung: 31.10.2018
(73) Patentinhaber: SMS Group GmbH, 40237 Düsseldorf (DE)
(72) Erfinder: HOLZHAUER, Thomas, 57399 Kirchhundem (DE); MARBURGER, Jens, 57339 Erndtebrück (DE)
(74) Vertreter: Kross, Ulrich
(86) Internationale Anmeldenummer: PCT/EP2016/082138
(87) Internationale Veröffentlichungsnummer: WO 2017/108926

(56) Entgegenhaltungen:
- EP-A2- 0 586 823
- WO-A1-97/27955
- JP-B1- S4 937 007

## Beschreibung

### Technisches Gebiet

Die Erfindung betrifft eine Vorrichtung zum Entzundern eines Werkstücks, vorzugsweise eines Warmwalzguts. Die Vorrichtung hat mehrere Düsenanordnungen, die jeweils einen Düsenkopf mit einer oder mehreren Düsen und einen mit dem Düsenkopf verbunden Düsenrotor aufweisen, wobei der Düsenrotor zum drehbaren Antreiben des zugehörigen Düsenkopfs eingerichtet ist.

### Hintergrund der Erfindung

Als Zunderwäscher wird bei einer Warmwalzanlage eine Baugruppe bezeichnet, die zur Entfernung von Zunder, d.h. etwa Verunreinigungen aus Eisenoxid, von der Oberfläche des Walzguts vorgesehen ist. Die Entfernung des Zunders erfolgt über Druckwasser, das aus mehreren Düsen auf das Walzgut gespritzt wird.

Die DE 43 28 303 A1 beschreibt einen Zunderwäscher, der Düsenreihen mit mehreren Düsenköpfen aufweist. Die Düsenköpfe sind über Rotoren drehbar vorgesehen und werden von Elektromotoren individuell in Drehung versetzt. Derartige Zunderwäscher werden auch als "Rotor-Zunderwäscher" oder "Rotor-Entzunderungseinrichtungen" bezeichnet. Weitere Rotor-Entzunderungseinrichtungen gehen aus der WO 97/27955 A1 und der EP 0 586 823 A2 hervor. Der Oberbegriff von Anspruch 1 basiert auf der EP 0 586 823 A2.

Für ein optimales Entzunderungsergebnis spielen nicht nur der Spritzdruck, die Ausrichtung und Zerstäubung des Druckwassers eine Rolle, sondern auch die Drehgeschwindigkeit und Synchronisation der Düsenköpfe. Technische Maßnahmen zur Herstellung einer guten und dauerhaften Synchronisation bei individuell angetriebenen Düsenköpfen können aufwändig sein und wirken sich darüber hinaus nachteilig auf die Zuverlässigkeit des Zunderwäschers und den Wartungsaufwand aus.

### Darstellung der Erfindung

Eine Aufgabe der Erfindung besteht darin, eine Vorrichtung zum Entzundern eines Werkstücks, vorzugsweise eines Warmwalzguts, mit verbesserter Zuverlässigkeit und verringertem Wartungsaufwand bei ausgezeichnetem Entzunderungsergebnis bereitzustellen.

Gelöst wird die Aufgabe mit einer Vorrichtung zum Entzundern eines Werkstücks mit den Merkmalen des Anspruchs 1. Vorteilhafte Weiterbildungen folgen aus den Unteransprüchen, der folgenden Darstellung der Erfindung sowie der Beschreibung bevorzugter Ausführungsbeispiele.

Die erfindungsgemäße Vorrichtung dient zum Entzundern eines Werkstücks, das vorzugsweise ein Warmwalzgut ist. Beispielsweise kann die Vorrichtung zur Entzunderung eines dünnen Stahlwalzguts von beiden Seiten eingerichtet sein. Die Vorrichtung kann etwa eine Baugruppe in einer Warmwalzmaschine bilden. Die Vorrichtung hat mehrere Düsenanordnungen, die jeweils einen Düsenkopf mit einer oder mehreren Düsen und einen mit dem Düsenkopf verbunden Düsenrotor aufweisen. Der Düsenkopf ist vorzugsweise drehfest an dem zugehörigen Düsenrotor fixiert. Düsenkopf und Düsenroter können dazu mehrteilig oder teilweise oder vollständig einstückig ausgebildet sein. Über die Düsen wird ein Fluid mit Druck, vorzugsweise Druckwasser, auf eine oder mehrere Oberflächen des Werkstücks aufgespritzt, wodurch etwa Verunreinigungen aus Eisenoxid entfernt und weggespült werden. Dazu weisen die Düsenrotoren vorzugsweise ein oder mehrere Fluidkanäle auf, die mit einem Fluidverteiler verbunden sein können, der wiederrum mit einem Fluidreservoir in Verbindung stehen kann. Insbesondere im Fall eines stationären Fluidverteilers kann es erforderlich sein, die Düsenrotoren jeweils mit einer Drehdurchführung auszustatten, durch die das Fluid von außen in die über die Düsenrotoren drehbar gelagerten Düsenköpfe eingebracht wird.

Die Vorrichtung weist ferner ein oder mehrere Motoren auf, die zum drehbaren Antreiben der Düsenrotoren vorgesehen sind. Erfindungsgemäß ist die Anzahl der Düsenanordnungen, d.h. der Düsenrotoren, größer als die Anzahl der Motoren. Ferner sind die mehreren Düsenrotoren über eine Antriebseinheit mit dem einen oder den mehreren Motoren verbunden.

Indem die Düsenrotoren über die Antriebseinheit untereinander verbunden sind, erfolgt eine ausgezeichnete Synchronisation der einzelnen Düsenköpfe, was zu einem optimalen Entzunderungsergebnis beiträgt. Die reduzierte Anzahl der Motoren vereinfacht die Technik, wodurch die Zuverlässigkeit verbessert und der Wartungsaufwand verringert werden. An vielerlei Stellen lassen sich Standardkomponenten einsetzen, etwa Drehstrommotoren mit einfacher Drehzahlregelung, wodurch der technische Aufbau weiter vereinfacht und die Zuverlässigkeit weiter verbessert werden.

Wie oben bereits angesprochen, hat jeder Düsenrotor vorzugsweise eine Drehdurchführung, um das Fluid von einem Fluidverteiler den jeweiligen Düsenköpfen zuzuführen. Die Drehdurchführungen müssen einen sicheren Fluidtransport in die Düsenköpfe gewährleisten. Vorzugsweise sind die Drehdurchführungen für eine Drehgeschwindigkeit bis zu 1500 U/min, noch bevorzugter 2000 U/min, und einen Fluiddruck/Wasserdruck bis zu 50 bis 200 bar, noch bevorzugter bis 400 bar, ausgelegt.

Vorzugsweise sind die Motoren Elektromotoren, wodurch ein leiser und zuverlässiger Antrieb mit einfacher Drehzahlregelung bereitgestellt wird.

Erfindungsgemäß weist die Antriebseinheit mehrere Winkelgetriebe auf, die mit einer Antriebswelle, die einseitig oder beidseitig von einem oder mehreren der Motoren drehantreibbar ist, verbunden sind. Hierbei ist jedes Winkelgetriebe jeweils mit einem Düsenrotor verbunden, so dass jeder Düsenrotor über genau ein Winkelgetriebe von der Antriebswelle abzweigt. Durch die Aneinanderreihung von Winkelgetrieben wird die Kraft der Antriebswelle technisch zuverlässig auf mehre Düsenanordnungen abgezweigt. Wird die Antriebswelle beidseitig von je einem Motor angetrieben, laufen die Motoren vorzugsweise synchron, um eine Torsion der Antriebswelle und ein Überlasten der Motoren zu vermeiden. Alternativ oder zusätzlich kann die Antriebswelle eine oder mehrere Kupplungen und/oder Ausgleichsgetriebe aufweisen. Die Antriebswelle muss somit nicht einstückig ausgebildet sein. Die Düsenrotoren dieser Ausführungsform sind besonders bevorzugt mit gewinkelten Drehdurchführungen ausgestattet, die Anforderungen von bis zu 2000 U/min und 50 bis 200 bar genügen.

Besonders bevorzugt sind die Drehachsen der Düsenrotoren parallel zueinander angeordnet, liegen die Rotorritzel in einer Ebene senkrecht zu den Drehachsen der Düsenrotoren und senkrecht zu einer Antriebsachse des Motors bzw. der Antriebsachsen der Motoren. Ein solcher Aufbau ist enorm belastbar, verschleißfest, formbeständig und verspricht eine lange Lebensdauer.

Zur Optimierung des Entzunderungsergebnisses sind benachbarte Düsenrotoren vorzugsweise gegenläufig vorgesehen. Aus diesem Grund sind bei der obigen Bauform vorzugsweise zwei gegenläufig umlenkende Winkelgetriebe zwischen benachbarten Rotorritzeln vorgesehen.

Wenngleich die Erfindung besonders bevorzugt im technischen Umfeld des Warmwalzens zum Einsatz kommt, kann die Erfindung auch in anderen Bereichen umgesetzt werden, beispielsweise allgemein in der Walzindustrie. Weitere Vorteile und Merkmale der vorliegenden Erfindung sind aus der folgenden Beschreibung bevorzugter Ausführungsbeispiele ersichtlich. Die dort beschriebenen Merkmale können alleinstehend oder in Kombination mit einem oder mehreren der oben dargelegten Merkmale umgesetzt werden, insofern sich die Merkmale nicht widersprechen. Die folgende Beschreibung der bevorzugten Ausführungsbeispiele erfolgt dabei unter Bezugnahme auf die begleitenden Zeichnungen.

### Kurze Beschreibung der Figur

Die Figur zeigt ein Ausführungsbeispiel einer Vorrichtung zum Entzundern eines Werkstücks, wobei die Vorrichtung ein Getriebe mit Winkelgetrieben und einer Antriebswelle aufweist.

### Detaillierte Beschreibung des bevorzugten Ausführungsbeispiels

Im Folgenden wird das bevorzugte Ausführungsbeispiel anhand der Figur beschrieben. Dabei sind gleiche, ähnliche oder gleichwirkende Elemente in den Figuren mit identischen Bezugszeichen versehen, und auf eine wiederholende Beschreibung dieser Elemente wird teilweise verzichtet, um Redundanzen zu vermeiden.

Die Figur zeigt schematisch ein erstes Ausführungsbeispiel einer Vorrichtung zum Entzundern eines Werkstücks. Die Entzunderungsvorrichtung ist mit dem Bezugszeichen 1 und das Werkstück mit dem Bezugszeichen W bezeichnet.

Die Vorrichtung 1 weist mehrere - in der Figur beispielhaft vier - Düsenanordnungen 10 auf, die über eine Antriebseinheit 20 miteinander gekoppelt sind. Ebenfalls an die Antriebseinheit 20 angeschlossen sind zwei Elektromotoren 30, welche ein Drehmoment zum Antreiben der Düsenanordnungen 10 bereitstellen.

Jede Düsenanordnung 10 weist einen Düsenkopf 11 mit einer oder mehreren Düsen 12 und einen Düsenrotor 13, der mit dem zugehörigen Düsenkopf 12 fest verbunden ist, auf. Über die Düsen 12 wird Druckwasser auf das Werkstück W aufgespritzt, wie es in der Figur gezeigt ist. Dazu stehen die Düsen 13 über Leitungen 16 im Inneren des Düsenkopfs 11 und wenigstens teilweise im Inneren des zugehörigen Düsenrotors 13 mit einem Druckwasserverteiler (auch als Fluidverteiler bezeichnet) in Fluidverbindung. Der Druckwasserverteiler ist mit dem Bezugszeichen 40 bezeichnet und weist beispielsweise mehrere Verteilerleitungen 41 auf, die von einer Stammleitung 42 abzweigen. Die Stammleitung 42 kann mit einem Wasserreservoir, das in der Figur nicht dargestellt ist, in Fluidverbindung stehen. Über (gewinkelte) Drehdurchführungen 14, die Teil der Düsenrotoren 13 sind, wird das Druckwasser von den Verteilerleitungen 41 in die Leitungen 16 der Düsenanordnungen 10 eingebracht. Von dort aus gelangt das Druckwasser in die Düsenköpfe 11 und wird über die Düsen 12 nach außen auf das Werkstück W abgegeben.

Die Antriebseinheit 20 weist eine Antriebswelle 21 und mehrere Winkelgetriebe 22 auf, deren Anzahl gleich der Anzahl der Düsenanordnungen 10 ist. Die Winkelgetriebe 22 sind mit der Antriebswelle 21 und jeweils einem Düsenrotor 13 verbunden, sodass das Drehmoment der Antriebswelle 21 auf die einzelnen Düsenrotoren 13 übertragen wird. Die Düsenrotoren 13 zweigen gewissermaßen über die Winkelgetriebe 22 von der Antriebswelle 21 ab. Um eine zuverlässige Kraftübertragung auf alle Düsenrotoren 13 zu gewährleisten wird die Antriebswelle 21 beidseitig über je einen Motor 30 angetrieben. Die Verwendung von zwei Motoren - in der Figur links und rechts - ist besonders im Fall einer großen Anzahl von mit der Antriebswelle 21 verbundenen Düsenanordnungen 10 bevorzugt. Alternativ kann das Drehmoment eines einzigen Motors 30 über eine nicht dargestellte Antriebseinheit an eines oder an beide Enden der Antriebswelle 21 übertragen werden. Auch in diesem Fall liegt ein beidseitiger Antrieb vor. Im Fall weniger Düsenanordnungen 10 kann gegebenenfalls auf einen beidseitigen Antrieb verzichtet werden. Zur Synchronisation des Antriebs und Vermeidung von Torsion der Antriebswelle 21, gegebenenfalls auch zum individuellen Abschalten von Düsenanordnungen 10, sind in der Antriebswelle 21 mehrere Kupplungen und/oder Zwischengetriebe 23 vorgesehen.

Indem die Düsenrotoren 13 über die Antriebseinheit 20 miteinander verbunden sind, erfolgt eine ausgezeichnete Synchronisation der einzelnen Düsenköpfe 11, was zu einem optimalen Entzunderungsergebnis beiträgt. Die reduzierte Anzahl der Motoren 30 vereinfacht die Technik, wodurch die Zuverlässigkeit der Vorrichtung 1 verbessert und der Wartungsaufwand verringert werden. An vielerlei Stellen lassen sich Standardkomponenten einsetzen, etwa Motoren 30 mit einfacher Drehzahlregelung, wodurch sich der technische Aufbau weiter vereinfachen und die Zuverlässigkeit weiter verbessern lassen.

Soweit anwendbar, können alle einzelnen Merkmale, die in dem Ausführungsbeispiel dargestellt sind, miteinander kombiniert und/oder ausgetauscht werden, ohne den Bereich der Erfindung zu verlassen.

### Bezugszeichenliste

- 1: Vorrichtung zur Entzunderung eines Werkstücks
- 10: Düsenanordnung
- 11: Düsenkopf
- 12: Düse
- 13: Düsenrotor
- 14: gewinkelte Drehdurchführung
- 16: Leitung
- 20: Antriebseinheit
- 21: Antriebswelle
- 22: Winkelgetriebe
- 23: Kupplung/Zwischengetriebe
- 30: Motor
- 31: Motorwelle
- 40: Fluidverteiler
- 41: Verteilerleitung
- 42: Stammleitung
- W: Werkstück

## Patentansprüche

1. Vorrichtung (1) zum Entzundern eines Werkstücks (W), vorzugsweise eines Warmwalzguts, mit mehreren Düsenanordnungen (10), die jeweils einen Düsenkopf (11) mit einer oder mehreren Düsen (12) und einen mit dem Düsenkopf (11) verbunden Düsenrotor (13) aufweisen, und einem oder mehreren Motoren (30), wobei
jeder Düsenkopf (11) eingerichtet ist, ein Fluid aus den Düsen (12) auf die Oberfläche des Werkstücks (W) zu spritzen und über den zugehörigen Düsenrotor (13) drehbar zu sein, und
die Anzahl der Düsenanordnungen (10) größer als die Anzahl der Motoren (30) ist und die mehreren Düsenrotoren (13) über eine Antriebseinheit (20) mit dem einen oder den mehreren Motoren (30) in Verbindung stehen,
**dadurch gekennzeichnet, dass**
die Antriebseinheit (20) mehrere Winkelgetriebe (22) aufweist, die mit einer Antriebswelle (21), die einseitig oder beidseitig von einem oder mehreren der Motoren (30) drehantreibbar ist, verbunden sind und jedes Winkelgetriebe (22) jeweils mit einem Düsenrotor (13) verbunden ist, so dass jeder Düsenrotor (13) über genau ein Winkelgetriebe (22) von der Antriebswelle (21) abzweigt.

2. Vorrichtung (1) nach Anspruch 1, **dadurch gekennzeichnet, dass** jeder Düsenrotor (13) eine Drehdurchführung (14, 15) hat, um das Fluid von einem Fluidverteiler (40) den jeweiligen Düsenköpfen (11) zuzuführen.

3. Vorrichtung (1) nach Anspruch 1 oder 2, **dadurch gekennzeichnet, dass** die Motoren (30) Elektromotoren sind.

4. Vorrichtung (1) nach einem der vorhergehenden Ansprüche, **dadurch gekennzeichnet, dass** das Fluid unter Druck steht, vorzugsweise Druckwasser ist.

5. Vorrichtung (1) nach einem der vorhergehenden Ansprüche, **dadurch gekennzeichnet, dass** die Antriebseinheit (20) höhenverstellbar ist und mit den Düsenanordnungen (10) gemeinsam höhenverstellbar sind.

6. Vorrichtung (1) nach einem der vorhergehenden Ansprüche, **dadurch gekennzeichnet, dass** benachbarte Düsenrotoren (13) gegenläufig sind.

7. Vorrichtung (1) nach einem der vorhergehenden Ansprüche, **dadurch gekennzeichnet, dass** genau ein Motor (30) vorgesehen ist.

8. Warmwalzmaschine mit einer Vorrichtung (1) nach einem der vorhergehenden Ansprüche.

## Claims

1. Device (1) for descaling a workpiece (W), preferably hot-rolled material, with a plurality of nozzle arrangements (10), which each comprise a nozzle head (11) with one or more nozzles (12) and a nozzle rotor (13) connected with the nozzle head (11), and one or more motors (30), wherein
each nozzle head (11) is arranged to spray a fluid from the nozzles (12) onto the surface of the workpiece (W) and to be rotatable by way of the associated nozzle rotor (13) and
the number of nozzle arrangements (10) is greater than the number of motors (30) and the plurality of nozzle rotors (13) is connected by way of a drive unit (20) with the one or more motors (30),
**characterised in that**
the drive unit (20) comprises a plurality of angle transmissions (22) connected with a drive shaft (21), which is rotationally driveable at one end or both ends by one or more of the motors (30), and each angle transmission (22) is connected with a respective nozzle rotor (13) so that each nozzle rotor (13) branches off from the drive shaft (21) by way of exactly one angle transmission (22).

2. Device (1) according to claim 1, **characterised in that** each nozzle rotor (13) has a rotary feedthrough (14, 15) so as to feed the fluid from a fluid distributor (40) to the respective nozzle heads (11).

3. Device (1) according to claim 1 or 2, **characterised in that** the motors (30) are electric motors.

4. Device (1) according to any one of the preceding claims, **characterised in that** the fluid is under pressure, preferably is pressurised water.

5. Device (1) according to any one of the preceding claims, **characterised in that** the drive unit (20) is adjustable in height and is adjustable in height in common with the nozzle arrangements (10).

6. Device (1) according to any one of the preceding claims, **characterised in that** adjacent nozzle rotors (13) run in opposite sense.

7. Device (1) according to any one of the preceding claims, **characterised in that** exactly one motor (30) is provided.

8. Hot-rolling machine with a device (1) according to any one of the preceding claims.

## Revendications

1. Dispositif (1) destiné au décalaminage d'une pièce à usiner (W), de préférence d'un produit de laminage à chaud, comprenant plusieurs agencements de buses (10) qui présentent respectivement une tête de buse (11) qui comprend une ou plusieurs buses (12), et un rotor de buse (13) relié à la tête de buse (11), ainsi qu'un ou plusieurs moteurs ; dans lequel chaque tête de buse (11) est conçue pour la pulvérisation d'un fluide à partir des buses (12) sur la surface de la pièce à usiner (W), et pour pouvoir effectuer des rotations par l'intermédiaire du rotor de buse correspondant (13) ; et le nombre des agencements de buse (10) est supérieur au nombre des moteurs (30), et lesdits plusieurs rotors de buse (13) entrent en liaison par l'intermédiaire d'une unité d'entraînement (20) avec lesdits un ou plusieurs moteurs (30), **caractérisé en ce que** l'unité d'entraînement (20) présente plusieurs engrenages coniques (22) qui sont reliés à un arbre d'entraînement (21) qui peut être entraîné en rotation d'un côté ou des deux côtés par l'intermédiaire d'un ou de plusieurs des moteurs (30), et chaque engrenage conique (22) est relié respectivement à un rotor de buse (13), d'une manière telle que chaque rotor de buse (13) dérive de l'arbre d'entraînement (21) par l'intermédiaire d'exactement un engrenage conique (22).

2. Dispositif (1) selon la revendication 1, **caractérisé en ce que** chaque rotor de buse (13) possède un passage tournant (14, 15) dans le but d'acheminer le fluide depuis un distributeur de fluide (40) aux têtes de buses respectives (11).

3. Dispositif (1) selon la revendication 1 ou 2, **caractérisé en ce que** les moteurs (30) sont des moteurs électriques.

4. Dispositif (1) selon l'une quelconque des revendications précédentes, **caractérisé en ce que** le fluide est mis sous pression, de préférence représente de l'eau mise sous pression.

5. Dispositif (1) selon l'une quelconque des revendications précédentes, **caractérisé en ce que** l'unité d'entraînement (20) peut être réglée en hauteur et peut être réglée en hauteur de manière commune avec les agencements de buses (10).

6. Dispositif (1) selon l'une quelconque des revendications précédentes, **caractérisé en ce que** des rotors de buse adjacents (13) tournent dans des sens contraires.

7. Dispositif (1) selon l'une quelconque des revendications précédentes, **caractérisé en ce qu'**on prévoit exactement un moteur (30).

8. Machine de coulée à chaud comprenant un dispositif (1) selon l'une quelconque des revendications précédentes.
